# EUROPÄISCHE PATENTSCHRIFT

(11) **EP 3 328 767 B1**
(45) Veröffentlichungstag und Bekanntmachung des Hinweises auf die Patenterteilung: **24.04.2019**
(21) Anmeldenummer: 15770800.9
(22) Anmeldetag: 24.09.2015
(51) Int. Cl.: B65H 75/24, B65H 75/28

(54) **ANORDNUNG ZUM AUFWICKELN EINER MATERIALBAHN**
ARRANGEMENT FOR WINDING A WEB OF MATERIAL
SYSTÈME D'ENROULEMENT D'UNE BANDE DE MATÉRIAU

(30) Priorität: 31.07.2015 DE 202015005443 U
(43) Veröffentlichungstag der Anmeldung: 06.06.2018
(73) Patentinhaber: Textilcord Steinfort S.A., 8452 Steinfort (LU)
(72) Erfinder: HASENACK, Klaus, 42399 Wuppertal (DE); MÜLLER, Bernhard, 2500 Baden (AT)
(74) Vertreter: Leinweber & Zimmermann
(86) Internationale Anmeldenummer: PCT/EP2015/001897
(87) Internationale Veröffentlichungsnummer: WO 2017/020920

(56) Entgegenhaltungen:
- EP-A2- 0 978 470
- DE-A1- 2 636 662
- DE-A1- 3 503 786
- DE-B1- 2 216 554
- DE-U1-202005 009 994
- US-A- 5 785 272

## Beschreibung

Die Erfindung betrifft eine Anordnung zum Aufwickeln einer Materialbahn, insbesondere Reifencordgewebebahn, mit einem hülsenartigen, von einer an ihn ankoppelnden Welle in Drehung versetzbaren Wickelkörper, auf dem die Materialbahn aufgewickelt wird, und einem auf einer Klemmkraft beruhenden Haltemechanismus, um einen Rand der aufzuwickelnden Materialbahn zu Beginn des Aufwickelns an dem Wickelkörper zu halten, sowie Anwendung dieser Anordnung.

Derartige Anordnungen kommen beispielsweise zur Anwendung, wenn textile, zur Armierung von Gummiprodukten wie etwa Reifen, Förderbändern oder Schläuchen eingesetzte Flächengebilde hergestellt werden und im Laufe ihres Herstellungsprozesses von einer Rolle abgezogen, behandelt und anschließend mit einer derartigen Anordnung wieder aufgewickelt werden. Ein Beispiel für ein derartiges Verfahren ist das sogenannte Dippen bei der Herstellung von Reifencordgewebe, bei dem das textile Verstärkungsmaterial noch mit einer haftvermittelnden Latexschicht überzogen wird. Dies geschieht an dem von der Rolle abgezogenen Material vor der erneuten Aufwicklung. Das textile Flächengebilde wird dabei über ein Tauchbad oder durch Aufsprühen mit einer Latexsuspension, beispielsweise dem Resorcinol-Formaldehyde-latex-Dip benetzt, getrocknet und einer Thermo-Fixierung unterzogen, und nach dem Wiederaufwickeln des thermofixierten Reifencordgewebes noch einer Maßnahme unterworfen, um Alterungsprozesse zu unterbinden, beispielsweise durch Einpacken in eine licht-, luft- und wasserundurchlässige Folie.

Als Wickelkörper werden für das Aufwickeln von Reifencordgeweben Metallkerne, mit einer Papierhülle überzogene Metallkerne oder Holzkerne verwendet, die eine zentrale rechteckige Öffnung aufweisen, in die eine dazu formpassende rechteckige Welle oder ein Adapterstück in Formschluss eingesetzt wird, die drehbar angetrieben ist und den Wickelkörper in Drehung versetzt.

Die Verwendung von Holzkernen wird in der US 5,535,961 hinsichtlich einer geringen Lebensdauer und aufgrund von Verletzungsgefahren als nachteilig angesehen. In dieser Schrift wird vorgeschlagen, den Wickelkörper aus einem Polyethylenmaterial zu bilden. Die Ankoppelbarkeit an eine rechteckige Welle oder Antriebsstange wird gewährleistet, indem über die axiale Länge verteilt Abstandsscheiben im Inneren der zylindermantelartigen Polyethylenhülse angeordnet sind, die die Hülse stützen und eine zentrale rechteckige Ausnehmung aufweisen, in die die Welle einführbar ist, wie auf Seite 5, Zeilen 12 bis 15 dieser Schrift beschrieben ist. Der verbleibende Innenraum wird nach Aufsetzen von Endkappen mit einem expandierenden Schaum aufgefüllt.

Eine ähnliche Schalenkonstruktion wie in der US 5,535,961 ist in der DE 102 50 955 A1 offenbart, allerdings mit einem zylindrischen Körper nicht aus Polyethylen, sondern aus Metall, auf den eine Papierschicht dünn aufgebracht ist.

Um den aufzuwickelnden Reifencord zu Beginn des Aufwickelns an dem Wickelkörper zu halten, sind ebenfalls mehrere Techniken bekannt. In US 5, 535,961 A ist in der Polyethylenhülse eine axiale Rinne gebildet, über welche der vordere Rand der Reifencordbahn gelegt wird, wonach eine zu der Rinne passende Leiste mittels eines Gummihammers in die Rinne eingebracht wird. Bei einer anderen heutzutage überwiegend eingesetzten Befestigungstechnik wird dagegen das vordere Ende der Materialbahn durch Klebemittel verrutschfrei auf dem Wickelkörper befestigt, wobei vorzugsweise Doppelklebebänder zum Einsatz kommen.

US 5,785,272 A offenbart eine zum Aufwickeln von z.B. Stahlbändern vorgesehene Anordnung mit Merkmalen des Oberbegriffs von Anspruch 1.

DE 2 636 662 A1 und DE 22 165 544 B1 offenbaren jeweils Haspeltrommeln zum Aufwickeln von Metallbändern, die mit mehreren Spreizschalen versehen sind.

EP 0 978 470 A2 offenbart eine Verbesserung für "coreless" arbeitende, in Verpackungsmaschinen einzusetzende Verpackungsbandrollen mit Verpackungsband aus thermoplastischem Kunstharz.

Der Erfindung liegt die Aufgabe zugrunde, eine Anordnung der eingangs genannten Art insbesondere hinsichtlich der Aufwickelqualität und -variabilität weitergehend zu verbessern.

Diese Aufgabe wird von der Erfindung in vorrichtungstechnischer Hinsicht durch eine Weiterbildung einer Anordnung mit den Merkmalen von Anspruch 1 gelöst.

Es ist vorgesehen, dass der Wickelkörper zur mittels der Wellenankopplung bewirkten Einstellung der Klemmkraft betreibbar ist.

Auf diese Weise gelingt ein einfaches und verrutschfreies Fixieren der Materialbahn am Wickelkörper. Zudem kann die Wellenankopplung synergistisch eine Zusatzfunktion übernehmen.

Die Anordnung ist bevorzugt zum Aufwickeln von Materialbahnen in Form textiler Flächengebilde, insbesondere textiler Verstärkungsmaterialien wie z.B. Reifencordgewebe ausgelegt, die zur Armierung von Gummiprodukten verwendbar sind. Zudem ist die Anordnung zum aufgewickelten Tragen eines Gewichts des aufgewickelten Flächengebildes von 100 kg, bevorzugt wenigstens 500 kg, insbesondere wenigstens 1000 kg, wobei die Anordnung durchaus auch ein Gewicht von 1,5 t oder mehr, insbesondere 2 t tragen kann.

Dazu ist bevorzugt vorgesehen, dass der Wickelkörper eine axiale Länge von wenigstens 50 cm, weiter bevorzugt wenigstens 100 cm, insbesondere wenigstens 150 cm aufweist.

Erfindungsgemäß weist der Wickelkörper eine topologische Struktureigenschaft auf, aufgrund der sein wirksamer Durchmesser elastisch reversibel änderbar ist. Der Ausdruck "wirksamer" Durchmesser trägt dabei dem Umstand Rechnung, dass im Querschnitt gesehen die Außenkontur des Wickelkörpers in einem oder mehreren seiner einnehmbaren Zustände nicht mehr zwingend der perfekten mathematischen Kreisform entsprechen muss, so dass man als wirksamen Durchmesser den Umfang der Außenkontur / π heranziehen kann.

Erfindungsgemäß liegt die topologische Struktureigenschaft in der Öffnung der Topologie eines geschlossenen Rings. Der hülsenartige Körper weist somit zumindest bereichsweise Materialschwächungen in Form von (radial verlaufenden) Durchdringungen der Hülse auf. Dabei ist bevorzugt vorgesehen, dass sich die Öffnung über die volle axiale Länge des Wickelkörpers erstreckt. Dies lässt sich z.B. dadurch erreichen, dass der Wickelkörper während oder nachdem er seine Grundform erhalten hat, axial aufgeschlitzt wird. Mit radiale, von innen auf die Innenfläche der Hülse wirkenden, nach außen gerichteten Kräfte kann die Hülse innerhalb eines elastischen Verformungsbereichs elastisch reversibel aufgebogen werden.

Im erfindungsgemäßen Fall der sich über die volle axiale Länge erstreckenden Öffnung, wird somit durch die Öffnung ein Spalt geschaffen, dessen Spaltbreite mittels der Wellenankopplung bevorzugt stufenlos einstellbar ist. In einer besonders bevorzugten Ausgestaltung ist diese Spaltbreite (an der Hülsenaußenseite) im unbelasteten Zustand des Wickelkörpers kleiner als 1 cm, bevorzugt kleiner als 6 mm, insbesondere kleiner als 2 mm. Zudem ist bevorzugt der Wickelkörper aufgrund seines Materials/seiner Materialkombinationen in einem Verformungsbereich elastisch, indem sich der Spalt durch den oben beschriebenen Mechanismus auf bevorzugt mehr als 6 mm, weiter bevorzugt mehr als 9 mm, insbesondere mehr als 12 mm aufweitet, bis zu einer Aufweitung von bevorzugt weniger als 30 mm, weiter bevorzugt weniger als 25 mm, insbesondere weniger als 20 mm elastisch, so dass sich die Grundform nach Aufhebung der Aufbiegekraft wieder in die Grundform zurückbildet. Der Wickelkörper liegt beim Ankoppeln (bzw. bei dessen Beginn und noch von der Herstellung der Klemmung) an die Welle in dieser hergestellten Grundform vor.

Erfindungsgemäß ist vorgesehen, dass ein Haltebereich des Haltemechanismus wenigstens teilweise an den Bewandungen der Öffnung liegt.

Erfindungsgemäß erfolgt das Klemmen des Materialbahnrands zwischen den Öffnungsbewandungen und einem oder mehreren in die Öffnung eingesetzten Gegenstück(en) der Anordnung. Als Gegenstück in einer einfachsten Ausführungsform ausreichend wäre beispielsweise ein länglicher Stab, der von außen in den Spalt eingeführt wird, wobei der Stab vorzugsweise einen sich nach außen verjüngenden Querschnitt aufweist. Dabei sollte der in den durchgehenden Spalt eingesetzte Stab um wenigstens 50%, bevorzugt wenigstens 66% der Spalttiefe (die der Hülsenwandstärke entspricht) eindringen, während seine Außenfläche bevorzugt mit der Hülsenaußenfläche fluchtet. In Zahlen könnte dies bevorzugt wenigstens eine Stabtiefe von 1 cm bedeuten. Alternativ könnten auch mehrere Gegenstücke, beispielsweise kürzere Stäbe verwendet werden, wobei bevorzugt wird, dass die Länge eines Einzelstabs wenigstens 20% der axialen Hülsenlänge betragen sollte.

Zudem wird es bevorzugt, dass wenigstens eine Bewandung der Öffnung in ihrer Erstreckungsrichtung von einer Orthogonalen zur Wickelkörperaußenfläche abweicht, insbesondere nach innen zurückweicht, bevorzugt um mehr als 3°, und bevorzugt um weniger als 15°, insbesondere um weniger als 12°. Die Spaltform wird damit wenigstens einseitig trapezförmig, insbesondere insgesamt trapezförmig. Dies erlaubt im Zusammenspiel mit einem bevorzugt von komplementärer Form zu der Spaltform ausgebildetem Gegenstück/en ein zuverlässiges Einklemmen, worüber ein zufriedenstellendes Aufwickeln gewährleistet wird.

Erfindungsgemäß weist das Material des Wickelkörpers insbesondere mehrlagig verleimtes Papier auf, bevorzugt zu mehr als 70%, insbesondere zu mehr als 90%, und besteht insbesondere daraus. Dabei können die Hülsen überwiegend aus recyceltem Papier bestehen, wobei jedoch auch Neupapier eingesetzt werden kann. Somit besteht je nach logistischer Organisation zum einen die Möglichkeit, den Wickelkörper zwischen Reifencordhersteller und Anwender im Kreis zu führen und ihn somit mehrfach zu verwenden. Jedoch besteht auch die Möglichkeit der Einmalverwendung, die konkret nicht nur ökonomisch, sondern auch ökologisch sinnvoller sein kann. In diesem Zusammenhang wird bevorzugt vorgesehen, dass es sich bei dem Kleber zum Verleimen der Papierschichten um ein Naturprodukt handelt, wie beispielsweise Dextrin. Zudem lassen sich bei Papphülsen Oberflächenrauhigkeit (zu Anwendungszwecken) und Farbe (zu Kennzeichnungszwecken) leicht variieren, und sie sind bedruckbar. Durch das erfindungsgemäße Klemmen ohne Klebemittel wird zudem ein Haftenbleiben von Papier an dem Reifencordgewebe vermieden.

Die radiale Wandstärke des Wickelkörpers beträgt bevorzugt wenigstens 8 mm, weiter bevorzugt wenigstens 12 mm, insbesondere wenigstens 15 mm. Die Kombination der oben genannten Materialauswahl mit dieser Wandstärke wird als ausreichend erachtet, Materialbahn-/Flächengebilde der oben genannten Gewichte aufzuwickeln.

Bevorzugt ist vorgesehen, dass die Anordnung eine Expansionsspannwelle zum drehfesten Ankoppeln an den Wickelkörper aufweist. Bevorzugt werden hierzu pneumatisch betriebene Expansionsspannwellen in einem bevorzugten Druckbereich zwischen 4 und 10 bar herangezogen. Aber auch mechanische Expansionswellen sind denkbar. Grundsätzlich können Spannwellen zum Einsatz kommen, bei denen eine umfangmäßig gleichmäßige Außendurchmesservergrößerung bei deren Betätigung auftritt. In einer bevorzugten Ausführungsform erfolgt die Vergrößerung des wirksamen Durchmessers durch umfangmäßig beabstandete Spannleisten, von denen bevorzugt wenigstens 6, insbesondere wenigstens 8 vorgesehen sind. Dabei ist bevorzugt vorgesehen, dass der Durchmesser der Expansionsspannwelle im nicht expandierten Zustand bevorzugt im Bereich zwischen 1 mm und 6 mm, insbesondere zwischen 2 mm und 4 mm geringer ist als der Innendurchmesser des nicht elastisch gedehnten Wickelkörpers. Die Länge des radialen Spannwegs beträgt bevorzugt wenigstens 1 %, weiter bevorzugt wenigstens 2 %, insbesondere wenigstens 3 % des Durchmessers der nicht expandierten Expansionsspannwelle, wobei 5 % oder sogar schon 4 % genügen können.

Zudem kann auch eine Antriebseinheit vorgesehen werden, bevorzugt mit einem Drehmomentbereich zwischen 200 Nm und 800 Nm, insbesondere 400 Nm bis 650 Nm.

In einer bevorzugten Ausführungsform ist vorgesehen, dass eine Spannleiste der Expansionsspannwelle im drehfest gekoppelten Zustand (zumindest teilweise) in die Öffnung ragt. Bei dieser Variante ist die Struktur des Wickelkörpers so auf die Abmessung des Spannleistesystem abgestimmt, dass ein sicheres Klemmen der Materialbahn mittels des Gegenstücks/der Gegenstücke noch gewährleistet ist. Es wird somit eine Mitnahme in Form einer Verriegelung gegen gegenseitige Verdrehungen geschaffen, so das es zu keinem merklichen Abrief auf der Hülseninnenseite aufgrund beispielsweise eines Rutschens der Expansionsspannwelle in den Wickelkörper kommt.

Die Expansionsspannwelle bietet neben dem oben erwähnten Vorteil der Zusatzfunktion für die Einstellung der Klemmung noch einen Vorteil in einem erzeugbaren Kraftschluß der Ankopplung, über die ein hoher Grad an rundem Lauf des Wickelkörpers realisierbar ist.

Die Erfindung offenbart an dieser Stelle auch eigenständig und unabhängig von der Art des Haltemechanismus und der Form des Wickelkörpers schützenswert eine Anordnung zum Aufwickeln einer Materialbahn, insbesondere Reifencordgewebebahn, mit einem hülsenartigen Wickelkörper und einer Expansionsspannwelle zum drehfesten Ankoppeln an den Wickelkörper, wobei die Expansionsspannwelle gestaltet ist, in einem nicht expandierten Zustand in den Wickelkörper eingeführt zu werden und in einem expandierten Zustand eine drehfeste Verbindung mit dem Wickelkörper zu schaffen.

Die Vorteile der verfahrensmäßigen Anwendung der Anordnung ergeben sich bereits aus der obigen Darstellung der erfindungsgemäßen Anordnung. In einer besonders bevorzugten Verfahrensgestaltung ist vorgesehen ein Verfahren zum Aufwickeln einer Materialbahn, insbesondere aus Reifencordgewebe, bei dem man a) eine Anordnung nach einem der vorhergehenden Ansprüche bereitstellt, b) den Wickelkörper auf die Expansionsspannwelle aufsetzt, c) durch Expandieren der Expansionsspannwelle die Öffnung des Wickelkörpers zu einem Spalt einer ersten umfänglichen Ausdehnung weitet, d) den Rand der Materialbahn in den Spalt einführt, und e) durch Entspannen der Expansionsspannwelle den Spalt auf eine zweite umfängliche Ausdehnung verringert und dadurch die Materialbahn einklemmt.

Dabei ist in Schritt d) insbesondere vorgesehen, dass das Einführen der Materialbahn in Form einer U-Schlaufe erfolgt, innerhalb welcher das oder die Gegenstücke ebenfalls in den Spalt eingebracht werden. Das Einbringen der Gegenstücke kann durch entsprechende Spaltaufweitung dabei kraftfrei und insbesondere von Hand erfolgen, es könnte jedoch ebenfalls nicht (völlig) kraftfrei unter Werkzeughinzunahme geschehen.

In einer Verfahrensvariante wird bei dem in Schritt e) hergestellten Zustand der Expansionsspannwelle und des Wickelkörpers eine drehfeste Kopplung zwischen Welle und Wickelkörper hergestellt, mit den oben erläuterten Vorteilen.

Ein zuverlässiges Aufwickeln gelingt mit Aufwickelgeschwindigkeiten von bevorzugt größer 25 m/min, bevorzugt größer 40 m/min, insbesondere größer 55 m/min, aber auch größer 70 m/min. Aufgrund der durch die erfindungsgemäße Anordnung ermöglichten hohen Aufwickelpräzision kann ein Aufwickeln aber auch mit nochmals höheren Geschwindigkeiten erfolgen, nämlich 120 m/min, auch noch bis oder mehr als 140 m/min, sogar noch 160 m/min oder höher, wobei bevorzugt nicht mehr als 200 m/min als Aufwickelgeschwindigkeit herangezogen wird.

Weitere Merkmale, Einzelheiten und Vorteile der Erfindung ergeben sich aus der nachfolgenden Beschreibung mit Bezug auf die beigefügte Zeichnung, deren einzige Figur 1 eine Querschnittsansicht einer erfindungsgemäßen Anordnung zeigt, bei der eine Reifencordgewebebahn, zu Anschauungszwecken nur aus einer Lage R bestehend, auf den Wickelkörper der Anordnung aufgewickelt ist.

Die in Fig. 1 gezeigte Anordnung zeigt mit dem Bezugszeichen 3 versehen eine Expansionsspannwelle, die innen um ihre zentrale Achse über eine geeignete Ankopplung an einen Antrieb verfügt, beispielsweise über einen Benninger-Adapter 5. Die Expansionsspannwelle 3 kann hier an einen Antrieb angekoppelt werden, dessen Drehmoment in diesem Ausführungsbeispiel 500 Nm beträgt, und der eine Aufwickelgeschwindigkeit von bis zu 200 m/min erbringen kann. Der Durchmesser der Expansionsspannwelle beträgt 148 mm bei einem Spannweg zwischen 148,5 mm und 154 mm. Die Länge kann an die vorhandene Antriebseinheit vor Ort angepasst sein und im Übrigen an die Länge des Wickelkörpers angepasst.

Bei der Expansionsspannwelle 3 handelt es sich um eine pneumatisch mit Betriebsdruck von 6,0 bar betreibbare Welle mit einer Anzahl von 10 äquidistant um ihren Umfang verteilten Spannleisten. Diese halten in dem in der Figur 1 gezeigten Zustand kraftschlüssig den in Form einer Papphülse aus recyceltem Papier und anderen Papiersorten sowie einer Außenlage von Pergament und/oder anderen Papiersorten gebildeten Wickelkörper einer Länge von 1750 mm und Außendurchmesser von 182,4 mm. Die Papphülse hat jedoch keine geschlossene Ringstruktur, sondern ist geschlitzt (in der Grundform liegt ein Schlitz/Spalt von beispielsweise wenigen, hier 2 mm vor), so dass beim Durchschreiten des Spannweges nach Kontakt der Spannleisten mit dem Innendurchmesser der Papphülse (hier 152,4 mm) ein Aufbiegen des Spaltes (in der Figur an der Stelle der senkrecht nach oben expandierenden Spannleiste) erfolgt. Dadurch kann ein stabförmiges Gegenstück 2, das Materialbahnende mitnehmend, in den Spalt eingebracht werden. Daraufhin kann die Klemmkraft durch geringe Verringerung der Expansion der Expansionsspannwelle 3 auf einen gewünschten Wert eingestellt werden.

Auf diese Weise gelingt insbesondere auch bei den genannten hohen Aufwickelgeschwindigkeiten das Aufwickeln von in diesem Ausführungsbeispiel einer 1,8 t schweren Reifencordgeweberolle.

Die Erfindung ist nicht auf die in dem Ausführungsbeispiel gezeigten Einzelheiten eingeschränkt. Der Schutzbereich wird durch die nachstehenden Ansprüche bestimmt.

## Patentansprüche

1. Anordnung zum Aufwickeln einer Materialbahn, insbesondere Reifencordgewebebahn, mit einem von einer an ihn ankoppelnden Welle in Drehung versetzbaren hülsenartigen Wickelkörper (1) auf dem die Materialbahn aufgewickelt wird, und der eine in der Öffnung (6) der Topologie eines geschlossenen Rings liegende topologische Struktureigenschaft aufweist, aufgrund der sein wirksamer Durchmesser elastisch reversibel änderbar ist, und mit einem auf einer Klemmkraft beruhenden Haltemechanismus, um einen Rand der aufzuwickelnden Materialbahn zu Beginn des Aufwickelns an dem Wickelkörper zu halten, wobei sich die Öffnung (6) über die volle axiale Länge des Wickelkörpers (1) erstreckt, ein Haltebereich des Haltemechanismus wenigstens teilweise an den Bewandungen der Öffnung liegt und der Wickelkörper zur mittels der Wellenankopplung (4) bewirkten Einstellung der Klemmkraft betreibbar ist,
**dadurch gekennzeichnet, dass** das Material des Wickelkörpers insbesondere mehrlagig verleimtes Papier aufweist und das Klemmen des Materialbahnrands zwischen den Öffnungsbewandungen und einem oder mehreren von außen in die Öffnung eingesetzten Gegenstück(en) (2) der Anordnung erfolgt.

2. Anordnung nach Anspruch 1, bei dem ein sich axial über wenigstens die Breite der Materialbahn, insbesondere über im Wesentlichen die volle axiale Länge des Wickelkörpers erstreckendes Gegenstück (2) vorgesehen ist.

3. Anordnung nach Anspruch 1 oder 2, bei dem wenigstens eine Bewandung der Öffnung in ihrer Erstreckungsrichtung von einer Orthogonalen zur Wickelkörper-Außenfläche abweicht, insbesondere nach innen zurückweicht, bevorzugt um mehr als 3°, und bevorzugt um weniger als 15°, insbesondere um weniger als 12°.

4. Anordnung nach einem der Ansprüche 1 bis 3, bei dem eine einer Öffnungsbewandung gegenüberliegende Fläche eines Gegenstücks/der Gegenstücke in komplementärer Form zu der jeweiligen Öffnungsbewandungsfläche gebildet ist.

5. Anordnung nach einem der vorhergehenden Ansprüche, bei der das Material des Wickelkörpers (1) das insbesondere mehrlagig verleimte Papier zu mehr als 70%, insbesondere zu mehr als 90% aufweist, oder daraus besteht.

6. Anordnung nach einem der vorhergehenden Ansprüche, bei der die radiale Wandstärke des Wickelkörpers wenigstens 8 mm, bevorzugt wenigstens 12 mm, insbesondere wenigstens 15 mm beträgt.

7. Anordnung nach einem der vorhergehenden Ansprüche, mit einer Expansionsspannwelle (3) zum drehfesten Ankoppeln an den Wickelkörper (1).

8. Anordnung nach Anspruch 7, bei der der Durchmesser der Expansionsspannwelle (3) im nicht expandierten Zustand bevorzugt im Bereich zwischen 1 mm und 6 mm, insbesondere zwischen 2 mm und 4 mm geringer ist als der Innendurchmesser des nicht elastisch gedehnten Wickelkörpers (1).

9. Anordnung nach Anspruch 7 oder 8, bei der eine Spannleiste (4) der Expansionsspannwelle im drehfest gekoppelten Zustand in die Öffnung ragt.

10. Verfahren zum Aufwickeln einer Materialbahn, insbesondere aus Reifencordgewebe, bei dem man
a) eine Anordnung nach einem der vorhergehenden Ansprüche bereitstellt,
b) den Wickelkörper auf die Expansionsspannwelle aufsetzt,
c) durch Expandieren der Expansionsspannwelle die Öffnung des Wickelkörpers zu einem Spalt einer ersten umfänglichen Ausdehnung weitet,
d) den Rand der Materialbahn und das wenigstens eine Gegenstück von außen in den Spalt einführt, und
e) durch Entspannen der Expansionsspannwelle den Spalt auf eine zweite umfängliche Ausdehnung verringert und dadurch die Materialbahn einklemmt.

11. Verfahren nach Anspruch 10, bei der Schritt d) das Einführen der Materialbahn in Form einer U-Schlaufe beinhaltet, in welcher das/die geführte(n) Gegenstück(e) in den Spalt eingebracht ist/sind.

12. Verfahren nach Anspruch 10 oder 11, bei dem in dem in Schritt e) hergestellten Zustand der Expansionsspannwelle und des Wickelkörpers eine drehfeste Kopplung zwischen Welle und Wickelkörper besteht.

13. Verfahren nach einem der Ansprüche 10 bis 13, bei dem das Aufwickeln mit einer Geschwindigkeit von wenigstens 25 m/min, bevorzugt wenigstens 40m/min, weiter bevorzugt wenigstens 55 m/min, insbesondere wenigstens 70 m/min erfolgt.

14. Verwendung einer Anordnung nach einem der Ansprüche 1 bis 9 zum Aufwickeln einer Reifencordgewebebahn, insbesondere mit einem Verfahren nach einem der Ansprüche 10 bis 13.

## Claims

1. Arrangement for winding a web of material, in particular a web of tyre cord fabric, comprising a sleeve-like winding body (1), which can be set into rotation by a shaft coupled thereto, onto which the web of material is wound and which has a topological structural property which lies in the opening (6) of the topology of a closed ring and which can be used to modify the effective diameter of the winding body in an elastically reversible manner; and comprising a holding mechanism that is based on a clamping force in order to hold an edge of the web of material to be wound to the winding body at the beginning of the winding process, wherein the opening (6) extends across the full length of the winding body (1), a clamping area of the holding mechanism covers the walls of the opening at least in part and the winding body is operable for a clamping force adjustment caused by means of the shaft coupling (4),
**characterised in that** the material of the winding body includes paper particularly with multiple layers of glue, and the edge of the web of material is clamped between the walls of the opening and one or more counterparts (2) inserted into the opening from outside.

2. Arrangement according to claim 1, wherein a counterpart (2) is provided extending axially at least across the width of the web of material and in particular across essentially the full axial length of the winding body.

3. Arrangement according to claim 1 or 2, wherein at least one wall of the opening does not extend in a direction perpendicular to the outer surface of the winding body, and in particular recedes inwards, preferably by more than 3°, preferably by less than 15° and more preferably by less than 12°.

4. Arrangement according to claims 1 to 3, wherein a surface of one or more counterparts opposite a wall of the opening is created in a form complementary to the respective surface of the wall of the opening.

5. Arrangement according to one of the preceding claims, wherein the material of the winding body (1) includes more than 70%, in particular more than 90% paper in particular with multiple layers of glue, or consists of the same.

6. Arrangement according to one of the preceding claims, wherein the radial wall thickness of the winding body is at least 8 mm, preferably 12 mm, and more preferably 15 mm.

7. Arrangement according to one of the preceding claims, comprising an expanding shaft (3) for rotationally fixed coupling to the winding body (1).

8. Arrangement according to claim 7, wherein the diameter of the expanding shaft (3) in the unexpanded state is preferably between 1 mm and 6 mm and particularly between 2 mm and 4 mm smaller than the inside diameter of the non-elastically expanded winding body (1).

9. Arrangement according to claim 7 or 8, wherein a clamping bar (4) of the expanding shaft protrudes into the opening, in the rotationally fixed state.

10. Method for winding a web of material, particularly made from tyre cord fabric, comprising the steps of
a) providing an arrangement according to one of the preceding claims,
b) placing the winding body on the expanding shaft,
c) expanding the opening of the winding body to obtain a gap of a first circumferential dimension by expanding the expanding shaft,
d) inserting the edge of the web of material and the one or more counterpart into the gap from outside, and
e) reducing the gap to a second circumferential dimension by relaxing the expanding shaft, thereby clamping the web of material.

11. Method according to claim 10, wherein step d) includes the insertion of the web of material in the form of a U-shaped loop in which the one or more guided counterparts are inserted into the gap.

12. Method according to claim 10 or 11, wherein a rotationally fixed coupling between the shaft and winding body exists in the state of the expanding shaft and winding body created in step e).

13. Method according to one of claims 10 to 12, wherein winding is performed at a rate of at least 25 m/min, preferably at least 40 m/min, more preferably at least 55 m/min, and most preferably 70 m/min.

14. Use of an arrangement in accordance with one of claims 1 to 9 for winding a web of tyre cord fabric, particularly with a method according to one of claims 10 to 13.

## Revendications

1. Dispositif d'enroulement d'une bande de matériau, notamment d'une bande de nappe de carcasse de pneumatique, comportant un corps d'enroulement (1) tubulaire, apte à être mis en rotation par un arbre qui lui est couplé, sur lequel est enroulée la bande de matériau et qui présente une propriété structurelle topologique résidant dans l'ouverture (6) de la topologie d'un anneau fermé et permettant de modifier son diamètre utile de manière élastiquement réversible ; et comportant un mécanisme de retenue doté d'une force de serrage et destiné à retenir un bord de la bande de matériau à enrouler, au début de son enroulement, sur le corps d'enroulement ; ladite ouverture (6) s'étendant sur toute la longueur axiale du corps d'enroulement (1), une zone de retenue du mécanisme de retenue se trouvant au moins en partie sur les parois de l'ouverture, et le corps d'enroulement pouvant être employé pour régler la force de serrage par le biais du dispositif de couplage à l'arbre (4),
**caractérisé en ce que** le matériau du corps d'enroulement comprend du papier notamment contrecollé à plusieurs couches et le serrage du bord de la bande de matériau s'effectue entre les parois de l'ouverture et une ou plusieurs pièces antagonistes (2) susceptibles d'être introduites dans l'ouverture depuis l'extérieur.

2. Dispositif selon la revendication 1, dans lequel il est prévu une pièce antagoniste (2) qui s'étend dans le sens axial au moins sur la largeur de la bande de matériau, et notamment sur sensiblement toute la longueur axiale du corps d'enroulement.

3. Dispositif selon la revendication 1 ou 2, dans lequel au moins une paroi de l'ouverture ne s'étend pas dans le sens orthogonal à la surface extérieure du corps d'enroulement, et effectue notamment un retrait vers l'intérieur, de préférence de plus de 3° et de préférence de moins de 15°, notamment de moins de 12°.

4. Dispositif selon l'une des revendications 1 à 3, dans lequel une surface d'une ou des pièces antagonistes qui est opposée à une paroi de l'ouverture est conçue pour présenter une forme complémentaire à la surface de paroi de l'ouverture correspondante.

5. Dispositif selon l'une des revendications précédentes, dans lequel le matériau du corps d'enroulement (1) comprend du papier notamment contrecollé à plusieurs couches à hauteur de plus de 70 %, notamment plus de 90 %, ou consiste en celui-ci.

6. Dispositif selon l'une des revendications précédentes, dans lequel l'épaisseur de paroi radiale du corps d'enroulement est d'au moins 8 mm, de préférence d'au moins 12 mm, et notamment d'au moins 15 mm.

7. Dispositif selon l'une des revendications précédentes, comportant un arbre de serrage expansible (3) destiné à se coupler solidaire en rotation du corps d'enroulement (1).

8. Dispositif selon la revendication 7, dans lequel le diamètre de l'arbre de serrage expansible (3) non expansé est de préférence de 1 à 6 mm, et notamment de 2 à 4 mm plus petit que le diamètre interne du corps d'enroulement (1) non élastiquement dilaté.

9. Dispositif selon la revendication 7 ou 8, dans lequel une barre de serrage (4) de l'arbre de serrage expansible pénètre dans l'ouverture, à l'état couplé solidaire en rotation.

10. Procédé d'enroulement d'une bande de matériau, notamment d'une nappe de carcasse de pneumatique, dans lequel
a) on dispose d'un dispositif selon l'une des revendications précédentes,
b) on place le corps d'enroulement sur l'arbre de serrage expansible,
c) on élargit l'ouverture du corps d'enroulement pour produire une fente d'une première dimension circonférentielle, grâce à l'expansion de l'arbre de serrage expansible,
d) on introduit le bord de la bande de matériau et l'au moins une pièce antagoniste depuis l'extérieur dans la fente, et
e) on réduit la fente à une deuxième dimension circonférentielle en détendant l'arbre de serrage expansible, entraînant ainsi le serrage de la bande de matériau.

11. Procédé selon la revendication 10, dans lequel l'étape d) comporte l'introduction de la bande de matériau sous la forme d'une boucle en U dans laquelle la ou les pièces antagonistes guidées sont introduites dans la fente.

12. Procédé selon la revendication 10 ou 11, dans lequel un couplage solidaire en rotation entre l'arbre et le corps d'enroulement est présent dans l'état de l'arbre de serrage expansible et du corps d'enroulement obtenu à l'étape e).

13. Procédé selon l'une des revendications 10 à 12, dans lequel l'enroulement s'effectue à une vitesse d'au moins 25 m/min, de préférence d'au moins 40 m/min, plus préférablement d'au moins 55 m/min et notamment d'au moins 70 m/min.

14. Utilisation d'un dispositif selon l'une des revendications 1 à 9, pour enrouler une bande de nappe de carcasse de pneumatique, notamment suivant un procédé selon l'une des revendications 10 à 13.
